# EUROPÄISCHE PATENTSCHRIFT

(11) **EP 1 273 989 B1**
(45) Veröffentlichungstag und Bekanntmachung des Hinweises auf die Patenterteilung: **28.11.2007**
(21) Anmeldenummer: 02014601.5
(22) Anmeldetag: 02.07.2002
(51) Int. Cl.: G05G 1/14

(54) **Fahrpedaleinrichtung zum Einstellen der Fahrgeschwindigkeit eines Fahrzeuges**
Pedal assembly to control the speed of a vehicle
Ensemble pédale pour commander la vitesse d'un véhicule

(30) Priorität: 07.07.2001 DE 10133194
(43) Veröffentlichungstag der Anmeldung: 08.01.2003
(73) Patentinhaber: Hella KGaA Hueck & Co., 59552 Lippstadt (DE)
(72) Erfinder: Berglar, Heinrich, 59510 Lippetal (DE)

(56) Entgegenhaltungen:
- WO-A-01/40039
- DE-C- 4 407 005
- US-A- 5 794 490

## Beschreibung

Die Erfindung betrifft eine Fahrpedaleinrichtung zum Einstellen der Fahrgeschwindigkeit eines Fahrzeuges, mit einer Fahrpedalplatte, mit mindestens einer Feder, die eine Rückstellkraft auf die Fahrpedalplatte ausübt, mit einem Verbindungselement, das die Bewegung der Fahrpedalplatte auf die Feder überträgt, mit zumindest einem Sensor, der ein von der Betätigung der Fahrpedalplatte abhängiges Signal erzeugt, und einem Reibelement zur Erzeugung einer Krafthysterese bei Betätigung der Fahrpedalplatte.

Eine solche Fahrpedaleinrichtung ist aus der deutschen Patentschrift DE 44 07 005 C1 bekannt. Die bekannte Einrichtung soll dahingehend verbessert werden, daß der Fahrpedalgeber eine kompaktere und schlankere Bauform aufweist.

Diese Aufgabe wird erfindungsgemäß dadurch gelöst, daß der Sensor ein linearer Wegsensor ist, daß das Verbindungselement durch eine, vorzugsweise rechtwinklig, abgewinkelte Anformung an dem Gehäuse geführt ist und daß das Verbindungselement die Bewegung der Fahrpedalplatte umlenkt, wobei das Verbindungselement als eine Gliederkette ausgeführt ist und das Verbindungselement aus zwei starren, drehbar gelagerten Stößeln und dem flexibel ausgebildeten Reibelement besteht, wobei das flexible Reibelement an einer Reibfläche an der Innenseite eines bogenförmigen Abschnitts der Anformung anliegt.

Ein Vorteil der erfindungsgemäßen Fahrpedaleinrichtung ist, daß diese aus einer relativ geringen Anzahl von Teilen besteht und damit besonders kostengünstig herstellbar ist. Durch die Verwendung eines Linearsensors zusammen mit einem Verbindungselement, welches die Richtung der Fahrpedalbewegung etwa rechtwinklig umlenkt, wird eine besonders kleinbauende Ausführungsform möglich, so daß die erfindungsgemäße Fahrpedaleinrichtung auch bei besonders engen Platzverhältnissen verwendet werden kann.

Ein besonderer Vorteil der erfindungsgemäßen Fahrpedaleinrichtung besteht darin, daß sie als fertig vormontierbare Baugruppe ausgeführt sein kann, die auf besonders einfache Weise in ein Fahrzeug eingebaut werden kann. Zu diesem Zweck ist es auch vorteilhaft, die elektrischen Verbindungen zwischen der Fahrpedaleinrichtung und dem Fahrzeugmotor über einen in das Gehäuse der Fahrpedaleinrichtung eingebrachten Steckverbinder herzustellen.

Vorteilhaft ist auch, als Rückstellfedern eine oder mehrere Schraubendruckfedern vorzusehen. Schraubendruckfedern haben durch eine hohe Vorspannung den Vorteil, daß sie selbst nach einem Bruch noch genügend Rückstellkraft besitzen, um die Fahrpedalplatte in die Leerlaufstellung zu bewegen, so daß die Betriebssicherheit der Fahrpedaleinrichtung weiterhin gegeben ist. In diesem Zusammenhang kann die Rückstellkraft vorteilhaft auch durch mehrere Schraubendruckfedern erzeugt werden, die insbesondere parallelachsig zueinander angeordnet sind. Durch diese Maßnahme wird eine Redundanz geschaffen, die einen besonders sicheren Betrieb der Fahrpedaleinrichtung sicherstellt.

Der lineare Wegsensor kann als Potentiometer und, aus Gründen der Redundanz vorteilhaft, als mehrbahniges Potentiometer ausgebildet sein.

Besonders vorteilhaft ist es, den Wegsensor als berührungslosen Sensor, z. B. als induktiven oder magnetoresistiven Sensor auszubilden, da ein solcher Sensor praktisch keinem Verschleiß unterworfen ist.

Zur Verwendung der Fahrpedaleinrichtung in Fahrzeugen mit einem automatischen Getriebe kann das Gehäuse der Fahrpedaleinrichtung vorteilhafterweise eine angeformte Aufnahme für ein Kickdown-Element aufweisen.

Ein Ausführungsbeispiel einer erfindungsgemäßen Fahrpedaleinrichtung ist in der Zeichnung dargestellt und soll im folgenden anhand der Zeichnung näher erläutert werden:

### Es zeigen

Figur 1 eine Längsschnittzeichnung einer erfindungsgemäßen Fahrpedaleinrichtung, Figur 2 eine Querschnittzeichnung durch das Gehäuse der Fahrpedaleinrichtung.

Figur 1 zeigt einen Schnitt durch eine erfindungsgemäße Fahrpedaleinrichtung. Diese besteht aus einer Fahrpedalplatte 1, die beweglich an ein Gehäuse 2 angelenkt ist. Mit der Fahrpedalplatte 1 über ein Gelenk verbunden ist das Verbindungselement 4, welches aus zwei starren, drehbar gelagerten Stößeln 4a, 4b und einem flexibel ausgebildeten Reibelement 5 besteht.

Das Verbindungselement 4 ist durch eine in etwa rechtwinklig abgewinkelte Anformung 3 des Gehäuses 2 geführt, wobei das flexible Reibelement 5 an einer Reibfläche 6 an der Innenseite eines bogenförmigen Abschnitts 7 der Anformung 3 anliegt.

Das Verbindungselement 4 innerhalb der rechtwinkligen Anformung 3 lenkt die Bewegung der Fahrpedalplatte 1 um ca. 90° um und betätigt einen innerhalb des Gehäuses angeordneten Zylinder 11, welcher bei einer Bewegung der Fahrpedalplatte 1 ein nicht näher dargestelltes Paket von Schraubendruckfedern 8 mit der Betätigungskraft der Fahrpedalplatte 1 beaufschlagt.

Die auf die Fahrpedalplatte 1 eingeleitete Kraft wird über den Stößel 4a auf das Reibelement 5 geleitet, wobei der Stößel 4a das Reibelement 5 gegen die Reibfläche 6 preßt. Am anderen Ende des Reibelements 5 ist ein zweiter Stößel 4b drehbar befestigt. Dieser überträgt über den Zylinder 11 die Betätigungskraft des Fahrpedals auf das Schraubenfedernpaket 8.
Die Anordnung des Sensors an der Fahrpedaleinrichtung verdeutlicht die Figur 2, welche eine Schnittzeichnung durch das Gehäuse 2 im Bereich des Federpaketes zeigt. Der Teil des Gehäuses, in welchem der Zylinder 11 angeordnet ist, ist durch einen Gehäusedeckel 12 abgeschlossen. Mit der Außenseite des Gehäusedeckels 12 verbunden ist eine Sensorleiterplatte 13, die einen, vorzugsweise berührungslosen und ein redundantes Meßsignal erzeugenden Sensor aufweist.

Die Sensorleiterplatte 13 ist durch einen Sensordeckel 14 umschlossen. Der auf der Sensorleiterplatte angeordnete Sensor registriert die Positionierung des Zylinders 11 relativ zum Gehäuse. Zu Erkennung der Anfangs- oder Endlagenposition der Fahrpedalplatte können auch zusätzliche Endschalter vorgesehen werden. Weiterhin erscheint es für Fahrzeuge mit automatischem Getriebe sinnvoll ein Kickdown-Element 10 hinzuzufügen, so daß der Fahrer anhand der Kraftcharakteristik des Fahrpedals das Erreichen der Kickdown-Stellung der Fahrpedalplatte erkennen kann.

### Bezugszeichen

- 1: Fahrpedalplatte
- 2: Gehäuse
- 3: Anformung
- 4: Verbindungselement
- 4a, 4b: starre, drehbar gelagerten Elemente Stößel)
- 5: Reibelement
- 6: Reibfläche
- 7: bogenförmiger Abschnitt
- 8: Schraubendruckfedern
- 9: angeformte Aufnahme
- 10: Kickdown-Element
- 11: Zylinder
- 12: Gehäusedeckel
- 13: Sensorleiterplatte
- 14: Sensordeckel
- 15: Sensor

## Patentansprüche

1. Fahrpedaleinrichtung zum Einstellen der Fahrgeschwindigkeit eines Fahrzeuges, mit einer Fahrpedalplatte (1), mit mindestens einer Feder (8), die eine Rückstellkraft auf die Fahrpedalplatte (1) ausübt, mit einem Verbindungselement (4), das die Bewegung der Fahrpedalplatte(1) auf die Feder (8) überträgt, mit zumindest einem Sensor (15), der ein von der Betätigung der Fahrpedalplatte (1) abhängiges Signal erzeugt, und einem Reibelement (5) zur Erzeugung einer Krafthysterese bei Betätigung der Fahrpedalplatte (1),
**dadurch gekennzeichnet,**
**daß** der Sensor (15) ein linearer Wegsensor ist, daß das Verbindungselement (4) durch eine, vorzugsweise rechtwinklig, abgewinkelte Anformung (3) an dem einem Gehäuse (2) geführt ist und daß das Verbindungselement (4) die Bewegung der Fahrpedalplatte (1) umlenkt, wobei das Verbindungselement (4) als eine Gliederkette ausgeführt ist und das Verbindungselement (4) aus zwei starren, drehbar gelagerten Stößeln (4a, 4b) und dem flexibel ausgebildeten Reibelement (5) besteht, wobei das flexible Reibelement (5) an einer Reibfläche (6) an der Innenseite eines bogenförmigen Abschnitts (7) der Anformung (3) anliegt.

2. Fahrpedaleinrichtung nach Anspruch 1, **dadurch gekennzeichnet, daß** die Feder als Schraubendruckfeder ausgebildet ist.

3. Fahrpedaleinrichtung nach Anspruch 2, **dadurch gekennzeichnet, daß** mehrere Schraubendruckfedern (8) vorgesehen sind.

4. Fahrpedaleinrichtung nach Anspruch 1, **dadurch gekennzeichnet, daß** der Sensor als Potentiometer ausgebildet ist.

5. Fahrpedaleinrichtung nach Anspruch 4, **dadurch gekennzeichnet, daß** der Sensor als mehrbahniges Potentiometer ausgebildet ist.

6. Fahrpedaleinrichtung nach Anspruch 1, **dadurch gekennzeichnet, daß** der Sensor als berührungsloser Sensor ausgebildet ist.

7. Fahrpedaleinrichtung nach Anspruch 6, **dadurch gekennzeichnet, daß** der Sensor ein induktiver Sensor ist.

8. Fahrpedaleinrichtung nach Anspruch 6, **dadurch gekennzeichnet, daß** der Sensor ein magnetoresistiver Sensor ist.

9. Fahrpedaleinrichtung nach Anspruch 1, **dadurch gekennzeichnet, daß** die gesamte Fahrpedaleinrichtung eine Baueinheit bildet.

10. Fahrpedaleinrichtung nach Anspruch 1, **dadurch gekennzeichnet, daß** das Gehäuse (2) der Fahrpedaleinrichtung eine weitere angeformte Aufnahme (9) für ein Kickdown-Element (10) aufweist.

## Claims

1. Pedal assembly to control the speed of a vehicle, consisting of a pedal plate (1), at least one restoring spring (8) acting on the pedal plate (1), a link piece (4) transmitting the movement of the pedal plate (1) onto the spring (8), at least one sensor (15) generating a signal that depends on the movement of the pedal plate (1), and a frictional member (5) generating a force hysteresis when the pedal plate (1) is operated,
wherein
the sensor (15) is a linear distance sensor, the link piece (4) is guided by a member (3) that is molded onto a housing (2) preferably at a right angle, and the link piece (4) deflects the movement of the pedal plate (1), where the link piece (4) is designed as a linked chain, the link piece (4) is made up of two rigid plungers (4a, 4b) attached such that they can perform rotational movements, and the flexible frictional member (5) that contacts a friction surface (6) on the inside of a bent section (7) of the molded-on member (3).

2. Pedal assembly as in claim 1, wherein the spring is designed as a coil-type pressure spring.

3. Pedal assembly as in claim 2, wherein several coil-type pressure springs (8) are installed.

4. Pedal assembly as in claim 1, wherein the sensor is a potentiometer.

5. Pedal assembly as in claim 4, wherein the sensor is a multi-track potentiometer.

6. Pedal assembly as in claim 1, wherein the sensor is a non-contact sensor.

7. Pedal assembly as in claim 6, wherein the sensor is an inductive sensor.

8. Pedal assembly as in claim 6, wherein the sensor is a magneto-resistive sensor.

9. Pedal assembly as in claim 1, wherein the entire pedal assembly is a single unit.

10. Pedal assembly as in claim 1, wherein the housing (2) of the pedal assembly features another molded-on seat (9) for a kick-down element (10).

## Revendications

1. Mécanisme de pédale d'accélérateur permettant de régler la vitesse d'un véhicule, avec une plaque de pédale d'accélérateur (1), avec au moins un ressort (8) qui exerce une force de rappel sur la plaque de pédale d'accélérateur (1), avec un élément de liaison (4) qui transmet le mouvement de la plaque de pédale d'accélérateur (1) au ressort (8), avec au moins un capteur (15) qui génère un signal dépendant de l'actionnement de la plaque de pédale d'accélérateur (1), et un élément de frottement (5) permettant de générer un hystérésis de force lors de l'actionnement de la plaque de pédale d'accélérateur (1),
**caractérisé en ce que**,
le capteur (15) est un capteur de course linéaire, **en ce que** l'élément de liaison (4) est guidé sur un boîtier (2) par une saillie (3) coudée, de préférence perpendiculairement, et **en ce que** l'élément de liaison (4) renvoie le mouvement de la plaque de pédale d'accélérateur (1), l'élément de liaison (4) étant réalisé sous forme de chaîne à maillons et l'élément de liaison (4) étant composé de deux coulisseaux (4a, 4b) rigides et logés de façon pivotante et de l'élément de frottement flexible (5), l'élément de frottement flexible (5) s'appliquant sur une surface de frottement (6) sur la face intérieure d'une section arquée (7) de la saillie (3).

2. Mécanisme de pédale d'accélérateur selon la revendication 1, **caractérisé en ce que** le ressort est réalisé sous forme de ressort hélicoïdal de compression.

3. Mécanisme de pédale d'accélérateur selon la revendication 2, **caractérisé en ce que** plusieurs ressorts hélicoïdaux de compression sont prévus.

4. Mécanisme de pédale d'accélérateur selon la revendication 1, **caractérisé en ce que** le capteur est réalisé sous forme de potentiomètre.

5. Mécanisme de pédale d'accélérateur selon la revendication 4, **caractérisé en ce que** le capteur est réalisé sous forme de potentiomètre à plusieurs voies.

6. Mécanisme de pédale d'accélérateur selon la revendication 1, **caractérisé en ce que** le capteur est réalisé sous forme de capteur sans contact.

7. Mécanisme de pédale d'accélérateur selon la revendication 6, **caractérisé en ce que** le capteur est un capteur inductif.

8. Mécanisme de pédale d'accélérateur selon la revendication 6, **caractérisé en ce que** le capteur est un capteur magnétorésistif.

9. Mécanisme de pédale d'accélérateur selon la revendication 1, **caractérisé en ce que** le mécanisme de pédale d'accélérateur complet forme une unité modulaire.

10. Mécanisme de pédale d'accélérateur selon la revendication 1, **caractérisé en ce que** le boîtier (2) du mécanisme de pédale d'accélérateur présente un autre logement formé (9) pour un élément de kick-down (10).
